# EUROPÄISCHE PATENTSCHRIFT

(11) **EP 0 282 624 B1**
(45) Veröffentlichungstag und Bekanntmachung des Hinweises auf die Patenterteilung: **10.04.1991**
(21) Anmeldenummer: 87107179.1
(22) Anmeldetag: 18.05.1987
(51) Int. Cl.: H01H 85/54, H01H 85/62

(54) **Berührungssicherer elektrischer Sicherungshalter**
Touch proof electric fuse holder
Porte-fusible électrique protégé contre l'attouchement

(30) Priorität: 17.03.1987 CH 985/87
(43) Veröffentlichungstag der Anmeldung: 21.09.1988
(73) Patentinhaber: Schurter AG, CH-6005 Luzern (CH)
(72) Erfinder: Kissling, René, CH-6015 Reussbühl (CH); Staubli, Werner, CH-6010 Kriens (CH)
(74) Vertreter: Kemény, Andreas

(56) Entgegenhaltungen:
- EP-A- 0 015 094
- EP-A- 0 033 675
- CH-A- 642 773
- DE-A- 2 221 710
- FR-A- 2 517 115
- GB-A- 1 202 346

## Beschreibung

Die Erfindung bezieht sich auf einen berührungssicheren elektrischen Sicherungshalter nach dem Oberbegriff des Anspruchs 1. Die Aufnahmeröhre kann hinten offen oder geschlossen sein.

Ein derartiger Sicherungshalter ist z.B. aus der US-A-4,329,006 und aus der analogen Parallelanmeldung EP-A-0 015 094 bekannt. Genenüber den sonst Üblichen Sicherungshaltern, welche einen am Boden der Aufnahmeröhre befindlichen von einer Sicherungseinsatz-Endkappe axial berührten Fusskontakt und einen Seitenkontakt, der nur indirekt über einen Verbindungsleiter des Trägers von der anderen Sicherungseinsatz-Endkappe berührbar ist, hat der Sicherungshalter gemäss der US-A-4,329,006 den Vorteil kurzer Baulänge und geringer Teileanzahl, aus denen er durch einfaches Zusammensetzen aufbaubar ist. Wie bei der vorliegenden Erfindung gemäss den Merkmalen des ersten Teiles des Anspruches 1 ergibt sich bei der US-A- 4,329,006 Berührungssicherheit während des Sicherungseinsatzwechselns dadurch, dass der beim Entriegeln gedrehte Träger die beiden Endkappen des Sicherungseinsatzes während des Herausziehens und während des Hineinstossens gegenüber den beiden, auf der gleichen Seite der Aufnahmeröhre befindlichen Kontaktstücken isoliert, und definitionsgemäss die in der Aufnahmeröhre befindlichen Kontakte auch bei entferntem Träger mit dem genormten Prüffinger nach IEC 529 Standard (IEC = International Electrotechnical Commission) von vorne nicht berührbar sind. Die in der US-A-4,329,006 gezeigten Kontaktstücke sind schon wegen der äusserst kurzen Federwege kaum gegenüber den Endkappen des Sicherungseinsatzes federungsfähig. Sie bilden irgendwo an einem unbestimmten Ort entlang von zwei Linien einen auch hinsichtlich des Kontaktdrucks unbestimmten Uebergang zur betreffenden Endkappe.

Bekanntlich bildet zudem das Relaxationsverhalten einer Kontaktfeder ein erhebliches Problem, weil mit abnehmendem Federdruck der Uebergangswiderstand steigt, was wiederum zu einer stärkeren Erwärmung führt, die wieder die Relaxation der Feder fördert, was wieder zu höherem Wiederstand und so weiter führt. Man hat diesem allgemeinen Mangel durch Verlängerung der Federwege zum Erreichen eines günstigeren Relaxationsverhaltens bei aussreichendem Kontaktdruck zu begegnen versucht. Das führte zu platzraubenden aufwendigen Konstruktionen, ohne dass es gelang das Problem in den Griff zu bekommen. Der hohe Platzbedarf der voluminösen Federn schuf das neue Problem ausreichender gegenseitiger Isolation zwischen den Kontakteinheiten.

Aus der CH-A-642 773 ist ein weiterer berührungs sicherer elektrischer Sicherungshalter bekannt, bei dem die beiden Kontaktfedern 21,22 in Längsnuten 18,19 der Innenwand des Gehänges angeordnet sind.

Der Erfindung liegt die Aufgabe zugrunde, einen wirtschaftlich vorteilhaft herstellbaren Sicherheits-Sicherungshalter mit gutem Relaxationsvermögen und guten Kontakteigenschaften seiner Kontaktteile zu schaffen, welcher Sicherungshalter trotzdem platzsparend, insebesondere auch kurz ist und doch eine ausreichende gegenseitige Isolation seiner Kontaktteile erlaubt, ohne die Berührungssicherheit preiszugeben.

Zur Lösung dieser Aufgabe wird der im Anspruche 1 definierte Sicherungshalter vorgeschlagen.

Der beidseits des Durchbruchs zwischen den beiden Gehäusewänden ausgebildete, hinten offene Spalt, der vorzugsweise auf der dem Durchbruch gegenüberliegenden Längsseite eine durchgehende Unterteilung aus Gehäusematerial aufweist, bildet beidseits des Durchbruchs wohlisolierte Räume in denen sich die Zuleitungen und die Rahmen, welche sie mit den Kontaktstücken verbinden, mit ausreichendem Abstand und langen Kriechwegen Platz finden, ohne dass dadurch der Platzbedarf des Sicherungshalters wachsen würde.

Obschon dieser Sicherungshalter allenfalls einen etwas grösseren Durchmesser seines Schaftes haben könnte, als der in der vorne genannten US-A-4,329,006, spielt dies keine Rolle, weil dafür andere leitende Teile ohne äussere Berührungsgefahr nahe angrenzen dürften, während dies bei den frei liegenden Kontaktklammern dieser US-PS nicht zulässig wäre.

Mit den in Umfangsrichtung verlaufenden Rahmen wird der Federweg platzsparend in einem Raumbereich verlängert, welcher sonst ungenützt blieb, wobei man durch Ausgestaltung des Rahmens eine Vielzahl von Variationsmöglichkeiten hat.

Die Anschlussteile kann man dabei durch je einen die äussere Wand quer durchsetzenden am hinteren Ende offenen Schlitz seitlich hinausführen.

Man kann nun die Kontakteinheiten nacheinander von hinten in den Spalt einschieben und dabei die Anschlussteile in die Schlitze einschieben.

Durch je eine (oder mehrere) Rastfedern, die man radial nach aussen und innen ragen lässt, kann man die eingeschobenen Teile in entsprechenden Oeffnungen der äusseren Wand verrasten, so dass sie nicht mehr herausfallen können.

Dabei können die Schlitze und eine vordere Begrenzung des Spalts ein zu tiefes Eindringen in den Spalt verhindern.

Radial nach aussen wirkende Stützfedern (wenigstens eine pro Rahmen) können den Federdruck bedarfsgerecht gestalten lassen.

Damit sind die sonst bestehenden Kontaktprobleme im Sinne der Erfindungsaufgabe gelöst.

Die Berührungssicherheit kann dabei nicht nur erhalten, sondern sogar gesteigert werden.

Während der Drehbewegung zum Entriegeln des Trägers können die beiden Endkappen des Sicherungseinsatzes von den Kontaktstücken des Gehäuses entfernt werden, und weil sich der Träger während des Herausziehens genausowenig drehen lässt, wie während des Hineinschiebens, schirmt die Trägermulde die Endkappen von den Kontaktstücken ab.

Ein Endteil des Trägers bleibt in der Aufnahmeröhre, weil der Träger vorzugsweise nur bis zu einem Anschlag herausziehbar ist, und bei geeigneter Formgebung kann nun dieses Trägerende, oder ein unmittelbar ausserhalb der Aufnahmeröhre befindliches Bauteil desselben, die Aufnahmeröhre verschlossen halten, so dass man nicht hineinstochern kann.

Auf diese überraschend einfache Weise lässt sich sogar ein Vollschutz erzielen.

Man könnte zwar, wenn es auf die Baulänge nicht ankommt, den Träger mit einem vorstehenden Teil versehen, den man ergreifen kann, wenn man ihn bewegen will. Dem stehen die bereits genannten Sicherheits-Gründe nicht absolut entgegen, weil ja die Berührungssicherheit absolut ist. Man hat aber ein Interesse daran, dass der Träger nur mit einem Werkzeug in eine herausnehmbare Stellung gebracht werden kann, um missbräuchliches und/oder ungewolltes Bewegen des Trägers zu vermeiden, weshalb man ihn vorzugsweise ganz versenkt und nur mit einem Werkzeug drehbar ausführt. Während es dann zwar problemlos möglich ist mit dem dafür bestimmten Werkzeug z.b. mit einem Schraubenzieher und dgl., die entriegelnde Drehbewegung zu besorgen, müsste man dann (wie schon gesagt) den Träger der US-A-4,329,006 mühsam aus der Aufnahmeröhre herausstochern.

Bei einer besonderen Ausführungsform der Erfindung wird dies vermieden, indem der Träger und das Gehäuse während des Verriegelns bzw. Entriegelns miteinander gewindeartig im Eingriff stehen. Man kann dann das vordere Ende des verriegelten Trägers in einer passenden Aussparung des Gehäuses versenken und erst beim Entriegeln sozusagen herausschrauben.

Es kann unangenehm sein, wenn man einen Sicherungseinsatz aus dem vom Gehäuse nicht trennbaren Träger herausklauben oder herausstochern muss. Bei einer besonders bevorzugten Ausführungsform der Erfindung wird dies vermieden, indem der Träger in seinem maximal herausgezogenen Zustand um die Längsachse drehbar ist, so dass man einen lose im Trog liegenden Sicherungseinsatz einfach herauskippen kann. Man kann danach den Träger in seine einschiebbare Stellung zurückdrehen und den neuen Sicherungseinsatz von oben hineinlegen, so dass auch das Einsetzen des Sicherungseinsatzes problemlos ist.

Insbesondere im letztgenannten Falle ist es vorteilhaft, wenn die Aufnahmeröhre auf jener Seite, auf welcher sich der Durchbruch für die Kontaktstücke befindet, eine Nase aufweist, welche in eine am Träger vorgesehenen Nut eingreift, welche drei Abschnitte hat.

Dabei ist nahe des Vorderendes des Trägers ein Gewindeabschnitt der Nut vorgesehen, wobei bei darin eingreifender Nase und Drehen des Trägers das Entriegeln bzw. Verriegeln unter Herausschrauben des Trägers aus der Aufnahmeröhre bzw. unter Hineinschrauben des Trägers in die Aufnahmeröhre erfolgt.

Daher kann man den Träger im verriegelten Zustand ganz im Gehäuse versenkt unterbringe, so dass er nur mit einem Werkzeug entriegelbar ist, ohne dass deshalb eine grössere Baulänge oder weitere Bauteile nötig würden. Man kann aber auch einen vorstehenden, von Hand drehbaren Kopf am Träger vorsehen.

Nahe des Hinterendes des Trägers ist ein Ringabschnitt der Nut vorgesehen, wobei bei herausgezogenem Träger die Nase dort eingreifen und das Rotieren des Trägers zum Auskippen des Sicherungseinsatzes aus dem Trog erfolgen kann. Andererseits kann man den Trog so nach oben geöffnet anordnen, dass auch ein Einsetzen des Sicherungseinsatzes problemlos ist. Es ist also nicht nötig, den Sicherungseinsatz im Träger zu fixieren, was herstellungstechnisch vorteilhaft ist und beim Sicherungseinsatzwechsel das mühsame herausstochern aus dem Träger erspart.

Zwischen diesen genannten Abschnitten der Nut befindet sich ein sie verbindender zur Längsachse paralleler Nutabschnitt, in welchen die Nase eingreift, während der Träger herausgezogen bzw. hineingeschoben wird, so dass der Träger dabei nicht rotieren kann und somit die Endkappen des Sicherungseinsatzes von den Kontaktstücken isoliert sind.

Vorzugsweise sind am hinteren Ende des Trägers einige radial federfähige Widerhaken angebracht, während in der Nähe des Vorderendes der Aufnahmeröhre ein Anschlag in Form einer hinterschnittenen ringartigen Schulter vorgesehen ist.

Die Montage des Trägers in die Aufnahmeröhre kann nun einfach durch Einschieben des Trägers in Vorderseite der Aufnahmeröhre erfolgen, wobei die Widerhaken hinter dem Anschlag einrasten und ein vollständiges Herausziehen des Trägers danach verhindern. Gleichzeitig kann die Nase in die Nut eingeführt werden.

Wenn man den Sicherungseinsatz in an sich bekannter Weise parallel zur Längsachse aber dazu exzentrisch anordnet, kann man ihn beim Verriegeln des Trägers den Kontaktstücken annähern und beim Entriegeln davon entfernen, was an sich für die Kontaktgabe bzw. Isolation günstig ist.

Weil man den Sicherungseinsatz nicht im Träger festzuklemmen braucht, kann der Trog vorteilhafterweise ohne Durchbrechungen ausgebildet sein, so dass der Träger in jeder anderen als seiner verriegelten Position den Zugang zu den Kontaktstücken sicher unterbindet.

Daraus ist ersichtlich, dass bei kleinstem Aufwand ein Maximum an Sicherheit, die man Vollschutz nennen darf, erzielbar ist.

Die Erfindung wird nachstenend anhand der rein schematischen Zeichnung einer derzeit bevorzugten Ausführungsform beispielsweise besprochen.

Es zeigen:
- Fig. 1: eine Seitenansicht eines in einem Schalttafelfragment montierten Sicherungshalters,
- Fig. 2: eine Vorderansicht des Sicherungshalters, ohne Schalttafel und ohne Halterungsmutter, nach Pfeil II in Fig. 1,
- Fig. 3: eine Hinteransicht des Sicherungshalters, ohne Schalttafel und ohne Halterungsmutter, nach Pfeil III in Fig. 1,
- Fig. 4: einen vergrösserten Schnitt durch das Gehäuse (ohne Träger) nach Linie IV-IV in Fig. 2 und eine daneben gezeichnete Draufsicht auf den Träger in zum Einschieben beim Montieren geeigneter Drehlage,
- Fig. 5: einen bezüglich des Gehäuses der Fig. 4 ähnlichen Schnitt mit einer Draufsicht des im geschnittenen Gehäuse in verriegeltem Zustand befindlichen Trägers,
- Fig. 6: einen gegenüber der Fig. 5 um 90 Winkelgrad gedreht angeordneten Schnitt nach Linie VI-VI in Fig. 2 mit verriegeltem Träger,
- Fig. 7: einen der Fig. 6 ähnlichen Schnitt aber mit entriegeltem Träger,
- Fig. 8: einen der Fig. 6 ähnlichen Schnitt aber mit maximal herausgezogenem Träger,
- Fig. 9: einen der Fig. 8 ähnlichen Schnitt aber mit um 180 Winkelgrad gedrehtem Träger,
- Fig. 10: einen Schnitt nach Linie X-X in Fig. 6, und
- Fig. 11: einen Schnitt nach Linie XI-XI in Fig. 7.

Der gezeichnete Sicherungshalter 1 besteht (die Mutter 114 nicht mitgerechnet) aus nur vier Teilen, nämlich dem aus isolierendem Kunststoff bestehenden Gehäuse 100, den beiden darin enthaltenen metallenen Kontakteinheiten 121-128 und 131-138 sowie dem aus isolierendem Kunststoff bestehenden Träger. Weil er keine in Längsrichtung wirkende Federteile braucht, kann er sehr kurz ausgeführt werden.

Dieser Sicherungshalters 1 kann wie folgt hergestellt werden: Das Gehäuse 100 und der Träger 200 können je in einem Arbeitsgang aus Kunststoff geformt werden. Die beiden Kontakteinheiten 121-128 und 131-138 können aus geeignetem Kontakt-Federmaterial gestanzt und gebogen werden. Diese Kontakteinheiten 121-128 und 131-138 werden nacheinander (zuerst 121-128) von der Hinterseite her in den Spalt 109 des Gehäuses 100 parallel zur Längsachse A eingeschoben, wo sie in der richtigen Stellung einrasten. Man ist dann soweit, wie es die Fig. 4 zeigt. Nun schiebt man der Träger 200 mit den Widerhaken 204 voraus in die Aufnahmeröhre 103 des Gehäuses 100, wobei die Widerhaken 204 vorerst radial einwärts gebogen werden und dann hinter dem Anschlag 112 in der Aufnahmeröhre 103 einrasten, so dass der Träger 200 unverlierbar ist. Man kann nun den (eventuell mit einem Sicherungseinsatz 300) bestückten Träger 200 weiter in die Aufnahmeröhne 103 einschieben und durch Drehen verriegeln.

Die Längsachse A des Sicherungshalters 1, des Gehäuses 100 und der (in Fig. 1 und 2 nicht ersichtlichen Aufnahmeröhre 103) ist, ist in allen Fig. angegeben.

Die Vorderseite F und die Hinterseite B des Sicherungshalters 1, die allen seinen Teilen gemeinsam sind, sind in Fig. 1 und 4 bis 9 angegeben.

Das geschnitten dargestellte Schalttafelfragment S und das darin befindliche, etwas zu gross wiedergegebene Loch SL, in welchem das Gehäuse 100 des Sicherungshalters 1 steckt, sowie das auf dem Gehäuse 100 befindliche Aussengewinde 113 und die darauf laufende Mutter 114 sind nur in Fig. 1 dargestellt.

In Fig. 1 ist ersichtlich, das der Flansch 101 an der Vorderseite F der Schalttafel S anliegt, während der übrige Teil des Gehäuses 100 durch das Loch SL hindurchgestossen ist, und die auf dem Aussengewinde 113 sitzende Mutter 114 das Gehäuse 100 in Position hält. Sichtbar ist auch noch ein aus dem hinterseitigen Ende des Gehäuses 100 nach unten abstehender Anschlussteil 138, der hier lötfahnenartig dargestellt ist, aber auch eine andere Form, z.b. die eines Steckers oder einer Buchse haben könnte.

Besonders in Fig. 2 erkennt man, dass an der dort dargestellten Vorderseite des Träger-Kopfs 201 ein Schraubenschlitz 210 vorgesehen ist, damit der gemäss Fig. 5 und 6 in der Vertiefung 102 des Flansches 101 des Gehäuses 100 in der verriegelten Stellung des Trägers 200 mit einem Schraubenzieher (nicht gezeigt) zum Entriegeln drehbar und dadurch aus dem in Fig. 5 und 6 gezeigten verriegelten Zustand in den in Fig. 7 gezeigte entriegelte Zustand (in der der Kopf 201 aus dem Gehäuse 100 ergreifbar vorsteht) überführbar ist.

Das wird dadurch bewirkt, dass die in die Aufnahmeröhre 103 hineinragende Nase 111 des Gehäuses 100 in den (im vorderen Verbindungsteil 203 zwischen Kopf 201 und Trog 202 des Trägers 200) vorgesehenen Gewindenutabschnitt 207 der Nut 206 läuft (was beim Entriegeln und beim Verriegeln natürlich mit entgegengesetzter Wirkung der Fall ist).

Durch die Drehbewegung beim Entriegeln ist aber auch der Trog 202 des Trägers 200 und mit ihm der darin liegende Sicherungseinsatz 300 gedreht worden, so dass nun der Trog 202 isolierend zwischen den Kontaktstücken 121, 131 und den Endkappen 301 des Sicherungseinsatzes 300 liegt. Die beiden elektrisch leitenden Endkappen 301 sind miteinander in an sich bekannter Weise durch ein isolierendes Rohr (nicht bezeichnet) mechanisch und durch einen Schmelzleiter (nicht ersichtlich) elektrisch verbunden. Der Sicherungseinsatz 300 liegt exzentrisch zur Längsachse A und wird beim Entriegeln entsprechend geschwenkt.

Im entriegelten Zustand (Fig. 7) befindet sich die Nase 111 am hinterseitigen Ende des (auf der Rückseite des Trogs 202 ausgebildeten) geraden Längsnutabschnitts 209 der Nut 206, so dass nunmehr der Träger 200 aus seinem in Fig. 7 gezeigten entriegelten Zustand in seinen in Fig. 8 gezeigten Ruhezustand überführbar ist, indem er geradlinig so weit wie möglich aus der Aufnahmeröhre 103 herausgezogen wird, das heisst bis die (am hinterseitigen Ende des Trägers 200 ausgebildeten) Widerhaken 204 am ringförmigen Anschlag 112 des Gehäuses 100 anstossen.

Während dieses Herausziehens des Trägers 200 gleitet die Nase 111 im Längsnutabschnitt 209 an das vorderseitige Ende der Längsnut 209 und in die (im hinteren Verbindungsteil 205 zwischen Trog 202 und Widerhaken 204 des Trägers 200 ausgebildeten) Ringnutabschnitt 208 der Nut 206 gelangt, so dass der Träger 200 frei um die Längsachse A drehbar ist und in den in Fig. 9 dargestellte Auskippzustand und aus diesem wieder zurück in den in Fig. 8 gezeigten Ruhezustand überführbar ist, um einen Wechsel des Schmelzleiters 300 zu vollziehen.

Dabei bleibt die Aufnahmeröhre 103 immer durch den hinteren Verbindungsteil 205 verschlossen, wodurch der erstrebte Vollschutz augenfällig sichergestellt ist.

Die Kontaktstücke 121 und 131 bestehend jeweils aus einer Noppe 122 bzw. 132 an einem Federarm 123 bzw. 133. Jeder dieser Federarme 123 bzw. 133 steht in einen zugehörigen Rahmen 124 bzw. 134 (der auch der Federung dient und zudem eine Stützfeder 125 bzw. 135 aufweist) hinein. Jeder der Rahmen 124 bzw. 134 ist an einer der zwei verschieden langen Zuleitungen 126 bzw. 136 vorgesehen, die ihrerseits mit einem der beiden Anschlussteile 128 bzw. 138 verbunden sind. Dadurch sind die zu den Kontaktstücken 121 bzw. 131 zugehörigen Anschlussteil 128 bzw. 138 und damit vom hinterseitigen Ende der Aufnahmeröhre 103 axial verschieden weit entfernt und somit klar beabstandet. Die Rahmen 124 bzw. 134 erstrecken sich so asymmetrisch auf verschiedene Seiten der Zuleitung 126 bzw. 136, dass die Zuleitungen 126 bzw. 136 auf verschiedenen Seiten des Durchbruchs 105 der Aufnahmerohr-Wand 104 zu liegen kommen, wenn die Kontaktnoppen 122 bzw. 132 in diesem Durchbruch 105 sind. Dadurch ist eine gute Isolation der Kontaktstücke, ihrer Zuleitungen und der Anschlussteile voneinander sichergestellt.

Die sichere Halterung der beiden Kontakteinheiten (jede bestehend aus Kontaktstück, Rahmen, Zuleitung und Anschlussteil) erfolgt im Spalt 109 zwischen den Wänden 104 und 106 dadurch, dass jeder Anschlussteil 128 bzw. 138 in einem zugehörigen Schlitz 107 in der Aussenwand 106 gehalten ist, und ein Herausgleiten durch den Eingriff einer Rastfeder 127 bzw. 137 im zugeordneten Durchbruch 108 (in 106) einrastet.
Ein Zusammentreffen der Kontakteinheiten wird zudem durch die Längsunterteilung 110 im Spalt 109 verhindert.

Die beiden Kontaktstücke könnten auch von verschiedenen Seiten durch getrennte Durchbrüche in die Aufnahmeröhre radial eingreifen, wie dies z.B. bei einem Sicherungshalter nach der DE-A-31 01 225.5 der Fall ist, wobei die soeben erwähnte Längsunterteilung 110 wegfallen oder in anderer Weise gestaltet werden könnte. Dann wäre anstelle des Drehenden Entriegelns ein Einschnappen anzustreben, das das Herausstochern nötig machen könnte. Natürlich würde man dann zur Berührungssicherheit den Träger analog der genannten DE-A-31 01 225.5 ausbilden, wie dies auch schon anderweitig bekannt wurde.

## Patentansprüche

1. Berührungssicherer elektrischer Sicherungshalter (1) für einen Sicherungseinsatz (300), welcher zwei durch einen Isolierkörper mechanisch und durch einen Schmelzleiter elektrisch miteinander verbundene, elektrisch leitende Endkappen (301) aufweist,
mit einem aus Isoliermaterial bestehenden Gehäuse (100), welches eine sich entlang einer Längsachse (A) erstreckende Aufnahmeröhre (103) aufweist, in welcher ein, in seinem eingeschobenen Arbeitszustand (Fig. 6) drehverriegelter, zur Aufnahme des längsachsparallel gerichteten Sicherungseinsatzes (300) einen Trog (202) aufweisender, aus Isoliermaterial bestehender Träger (200) sitzt, welcher Träger (200) nach Drehentriegelung (Fig, 7), in seinen, einen Sicherungseinsatzwechsel gestattenden Ruhezustand (Fig. 8) in Längsachsrichtung aus der Aufnahmeröhre (103) nach vorne herausziehbar ist, wobei zwei, je mit einem äusseren Anschlussteil (128,138) elektrisch leitend verbundene, voneinander elektrisch isoliert am Gehäuse (100) befestigte, Kontaktstücke (121, 131) durch einen Durchbruch (105) einer Aufnahmeröhren-Wand (104) radial federnd auf der gleichen Gehäuseseite von aussen in die Aufnahmeröhre (103) eingreifend, je mit einer Endkappe (301) des im drohverriegelten (Fig. 6) Träger (200) befindlichen Sicherungseinsatzes (300) elektrisch leitenden Kontakt bilden, während der Trog (202) des Trägers (200) im drehentriegelten Zustand (Fig. 6) und während des Herausziehens die beiden Endkappen (301) gegenüber den Kontaktstücken (121, 131) elektrisch isoliert,
DADURCH GEKENNZEICHNET, DASS
das Gehäuse (100) zwischen zwei Wänden (104,106) beidseits des in der Aufnahmeröhrenwand (104) ausgebildeten Durchbruchs (105) einen bezüglich der Längsachse (A) in Umfangsrichtung verlaufenden, hinten (B) offenen Spalt (109) aufweist, in welchem zwei, je vom einen der äusseren Anschlussteile (128, 138) zu einem der Kontaktstücke (121, 131) führende, Zuleitungen (126, 136) vorgesehen sind, wobei die beiden Zuleitungen (126, 136) je auf verschiedenen Seiten des genannten Durchbruchs (105) in Richtung der Längsachse (A) verlaufend angeordnet sind, und jedes der beiden Kontaktstücke (121, 131), bei Betrachtung in radialer Richtung zur Längsache (A) hin, parallel zur Längsachse (A) verlaufend ins Innere eines sich in Umfangrichtung bezüglich der Längsachse (A) verlaufenden, mit seiner Zuleitung (126, 136) verbundenen Rahmenteils (124, 134) ragt.

2. Sicherungshalter nach Anspruch 1, dadurch gekennzeichnet, dass der Spalt (109) auf seiner dem genannten Durchbruch (105) in Umfangsrichtung bezüglich der Längsachse (A) gegenüberliegenden Seite durch eine Längsunterteilung (110) unterteilt ist.

3. Sicherungshalter nach einem der Ansprüche 1 und 2, dadurch gekennzeichnet, dass jede der beiden Zuleitungen (126, 136) mittels einer von radial nach aussen und hinten ausgelenkte Rastfeder (127, 137), welche in eine Oeffnung (108) der äusseren Wand (106) des Gehäuses (100) greift, gegen rückseitiges (B) Herausrutschen aus dem Spalt (109) gesichert ist, während das genannte Rahmenteil (124, 134) mit Spiel an einer vorderen (F) Begrenzung des Spalts (109) anliegt.

4. Sicherungshalter nach einem der Ansprüche 1 bis 3. dadurch gekennzeichnet, dass an jedem der beiden Rahmenteile (124, 134) eine radial nach aussen wirkende Stützfeder (125, 135) vorgesehen ist, welche dem radialen Austreten des zugehörigen Kontaktstücks (121, 131) aus dem genannten Durchbruch (105) entgegenwirkt.

5. Sicherungshalter nach einem der Ansprüche 1 bis 4, dadurch gekennzeichnet, dass der Träger (200) nur soweit aus der Aufnahmeröhre (103) herausziehbar ist, dass ein Sicherungseinsatzwechsel zwar vollziehbar, aber die Aufnahmeröhre (103) durch ihn verschlossen ist.

6. Sicherungshalter nach einem der Ansprüche 1 bis 5, dadurch gekennzeichnet, dass der Träger (200) und das Gehäuse (100) während des Entriegelns bzw. Verriegelns miteinander gewindeartig (207/111) im Eingriff sind, dergestalt, dass der, vorzugsweise in seinem verriegelten Zustand im Gehäuse (100) versenkte, Träger (200), während der Drehbewegung des Entriegelns bzw. Verriegelns in Richtung der Längsache (A) aus der Aufnahmeröhre (103) heraus bzw. in diese hinein bewegt wird, wobei vorzugsweise der bezüglich der Längsachse (A) exzentrisch im Trog (202) angeordnete Sicherungseinsatz (300) von den Kontaktstücken (121, 131) weggeschwenkt bzw. zu diesen geschwenkt wird.

7. Sicherungshalter nach einem der Ansprüche 1 bis 6, dadurch gekennzeichnet, dass der Träger (200) in seinem Ruhezustand um die Längsachse (A) drehbar ist, um einen, vorzugsweise nur lose, im Trog (202) liegenden Sicherungseinsatz (300) herauszukippen.

8. Sicherungshalter nach einem der Ansprüche 1 bis 7, dadurch gekennzeichnet, dass auf der den Durchbruch (105) für die Kontaktstücke (121, 131) aufweisenden Seite der Aufnahmeröhre (103) eine Nase (111) vorgesehen ist, welche in eine Nut (206) im Träger (200) eingreift, welche Nut (206) einen nahe eines Hinterendes des Trägers (200) gelegenen Gewindeabschnitt (207), einen nahe eines Vorderendes des Trägers (200) gelegenen Ringabschnitt (208) und einen den Gewindeabschnitt (207) mit dem Ringabschnitt (208) verbindenden Längsabschnitt (209) aufweist.

9. Sicherungshalter nach einem der Ansprüche 1 bis 8, dadurch gekennzeichnet, dass an einem Hinterende des Trägers (200) radial federnd zusammendrückbare Widerhaken (204) vorgesehen sind, welche beim, im Zuge der Montage erfolgenden ersten Einschieben des Trägers (200) in die Aufnahmeröhre (103) hinter einem ringartigen Anschlag (112) in der Aufnahmeröhre (103) einrasten und nachfolgend zum Anschlag (112) als Gegenanschlag wirkend das vollständige Herausziehen des Trägers (200) aus der Aufnahmeröhre (103) verhindern.

## Claims

1. A contact-protected electrical fuse holder (1) for a fuse insert (300), which has two electrically conductive end caps (301) connected together mechanically by an insulating body and electrically by a fusible conductor,
having a casing (100) comprising insulating material, which has a housing tube (103) extending along a longitudinal axis (A), in which a carrier (200) is seated, said carrier consisting of insulating material, having a trough (202) for accommodating the fuse insert (300) which is directed parallel to the longitudinal axis, and being locked by rotation in its inserted operating condition (Fig. 6), said carrier (200) after rotary unlocking (Fig. 7) being forwardly withdrawable into its position of rest (Fig. 8), which permits exchange of the fuse insert, in the longitudinal axis direction out of the housing tube (103), in which two contacts (121,131), which are each connected electrically conductively with an outer connection part (128, 138) and which are fixed to the casing (100) so as to be electrically insulated from each other, make electrically conductive contact in each case with an end cap (301) of the fuse insert (300), which is located in the rotary locked (Fig. 6) carrier (200), resiliently through an opening (105) in a housing tube wall (104) on the same side of the casing engaging from outside into the housing tube (103), while the trough (202) of the carrier (200) electrically insulates the two end caps (301) from the contacts (121, 131) in the rotary unlocked condition (Fig. 6) and during withdrawal,
CHARACTERISED IN THAT the casing (100) has a clearance (109), which runs peripherally with respect to the longitudinal axis (A) and is open at the back (B), between two walls (104, 106) on both sides of the opening formed in the housing tube wall (104), in which two inlet conductors (126, 136) are provided which lead in each case from one of the outer connection parts (128, 138) to one of the contacts (121, 131), in which the two inlet conductors (126, 136) are each arranged on different sides of the said opening (105) in the direction of the longitudinal axis (A), and each of the two contacts (121, 131) projects, as seen radially towards the longitudinal axis (A), running parallel to the longitudinal axis (A), into the inside of a frame part (124, 134) running peripherally with respect to the longitudina1 axis (A) and connected to its inlet conductors (126, 136).

2. A fuse holder according to claim 1, characterised in that the clearance (109) is subdivided by a longitudinal subdivision (110) on its side peripherally opposite the said opening (105) with respect to the longitudinal axis (A).

3. A fuse holder according to any one of claims 1 and 2, characterised in that each of the two inlet conductors (126, 136) is secured against slipping backwards (B) out of the clearance (109) with the aid of a locking spring (127, 137) (from) deflected radially outwards and backwards, which spring engages into an aperture (108) in the outer wall (106) of the casing (100), while the said frame part (124, 134) abuts the front (F) limitation of the clearance (109) with play.

4. A fuse holder according to any one of claims 1 to 3, characterised in that a radially outwardly acting supporting spring (125, 135) is provided on each of the two frame parts (124, 134), said supporting spring counteracting the radial outward movement of the associated contact (121, 131) out of the said opening (105).

5. A fuse holder according to one of claims 1 to 4, characterised in that the carrier (200) can only be withdrawn so far out of the housing tube (103) that an exchange of fuse inserts is possible but the housing tube remains closed by it.

6. A fuse holder according to any one of claims 1 to 5, characterised in that the carrier (200) and the casing (100) are in engagement with each other like a thread (207/111) during unlocking and locking, such that the carrier (200), which is preferably withdrawn into the casing (100) in its locked condition, is moved out of the housing tube (103) or into it respectively in the direction of the longitudinal axis (A) during the rotary movement of unlocking and locking respectively, in which the fuse insert (300), which is arranged eccentrically in the trough (202) with respect to the longitudinal axis (A), is preferably pivoted away from the contacts (121, 131) or towards them respectively.

7. A fuse holder according to any one of claims 1 to 6, characterised in that the carrier (200) is rotatable in its condition of rest about the longitudinal axis (A), in order to tilt out a fuse insert (300) which lies preferably only loosely in the trough (202).

8. A fuse holder according to any one of claims 1 to 7, characterised in that on the side of the housing tube (103) which has the opening (105) for the contacts (121, 131) a lug (111) is provided which engages into a groove (206) in the carrier (200), which groove (206) has a threaded portion (207), which is placed close to a rear end of the carrier (200), an annular portion (208), which is placed close to a front end of the carrier (200), and a longitudinal portion (209) connecting the threaded portion (207) with the annular portion (208).

9. A fuse holder according to any one of claims 1 to 8, characterised in that radially resiliently compressible barbs (204) are provided on one rear end of the carrier (200), which lock into the housing tube (103) behind an annular stop (112) in the housing tube (103) during first insertion of the carrier (200), which takes place during mounting, and subsequently, acting as a counter stop to the stop (112), prevent the carrier (200) from being completely withdrawn from the housing tube (103).

## Revendications

1. Porte-fusible électrique (1) protégé contre l'attouchement destiné à une cartouche fusible (300) qui comprend deux calottes terminales conductrices de l'électricité (301) reliées entr'elles mécaniquement par un corps isolant et électriquement par un conducteur fusible, avec un boîtier (100) composé de matériau isolant, comprenant un tube de logement (103) se développant le long d'un axe longitudinal (A), et dans lequel un support en matériau isolant (200) est introduit par glissement dans sa position de travail (figure 6), est verrouillable par pivotement, et présente une auge (202) pour recevoir une cartouche fusible (300) parallèlement à l'axe longitudinal, support (200) qui, après déverrouillage par pivotement (figure 7) peut être retiré vers l'avant hors du tube de logement (103) dans le sens de l'axe longitudinal et amené dans sa position de repos (figure 8) destinée au changement de cartouche fusible, support sur lequel deux plots de contact (121, 131) fixés sur le boîtier (100) isolés électriquement l'un de l'autre, reliés pour alimentation électrique chacun à une pièce de raccordement extérieure (128, 138), s'engageant dans une ouverture (105) d'une paroi (104) du tube de logement par élasticité radiale et s'encliquetant de l'extérieur du même côté du boîtier sur le tube de logement (103), établissent chacun un contact d'alimentation électrique avec une calotte terminale (301) de la cartouche fusible (300) se trouvant dans le support (200) verrouillé par rotation (figure 6), alors que l'auge (202) du support (200) en position de déverrouillage par rotation (figure 6) et les deux calottes terminales (301) pendant le retrait se trouvent isolées électriquement par rapport aux plots de contact (121, 131), caractérisé en ce que le boîtier (100) comprend, entre deux parois (104, 106) des deux côtés de l'ouverture réalisée dans la paroi du tube de logement (104), un intervalle (109) ouvert à l'arrière (B), se développant dans le sens de la périphérie relativement à l'axe longitudinal (A), dans lequel sont prévus deux conducteurs d'amenée (126, 136) allant chacun d'une des pièces de raccordement (128, 138) à un des plots de contact (121, 131), les deux conducteurs d'amenée (126, 136) étant disposés chacun sur des côtés différents de l'ouverture (105) et se développant dans le sens de l'axe longitudinal (A) et chacun des deux plots de contact (121, 131) en le considérant dans le sens radial par rapport à l'axe longitudinal (A), se situe parallèlement à l'axe longitudinal (A), se dresse à l'intérieur d'un cadre (124, 134) qui se développe dans le sens de la circonférence par rapport à l'axe longitudinal (A) et est relié à son conducteur d'amenée de courant (126, 136).

2. Porte-fusible selon la revendication 1, caractérisé en ce que l'intervalle (109) est subdivisé par un cloisonnement (110), sur son côté opposé à l'ouverture indiquée (105), dans le sens de la périphérie et par rapport à l'axe longitudinal (A).

3. Porte-fusible selon l'une des revendications 1 et 2, caractérisé en ce que chacun des deux conducteurs d'amenée de courant (126, 136) est assuré contre un glissement vers l'arrière (B) hors de l'intervalle (109) au moyen d'un ressort à cran d'arrêt (127, 137) dévié radialement vers l'extérieur et en arrière, et qui enclenche dans une ouverture (108) de la paroi extérieure (106) du boîtier (100) alors que la pièce en forme de cadre indiquée (124, 134) est ajustée avec du jeu contre une limitation avant (F) de l'intervalle (109).

4. Porte-fusible selon l'une des revendications 1 à 3, caractérisé en ce que sur chacune des pièces en forme de cadre (124, 134) est prévu un ressort de soutien (125, 135) agissant radialement vers l'extérieur, qui s'oppose à la sortie radiale hors de l'ouverture indiquée (105) des plots de contact (121, 131).

5. Porte-fusible selon l'une des revendications 1 à 4, caractérisé en ce que le support (200) ne peut être retiré du tube de logement (103) que jusqu'à l'endroit permettant le changement de la cartouche fusible, mais le tube de logement (103) reste fermé par lui.

6. Porte-fusible selon l'une des revendications 1 à 5, caractérisé en ce que le support (200) et le boîtier (100) se trouvent en prise par filetage (207/111) pendant le déverrouillage et le verrouillage, si bien que le support (200), de préférence enfoncé dans le boîtier en position de verrouillage, se trouve, pendant le mouvement de pivotement du déverrouillage ou de verrouillage, déplacé dans le sens de l'axe longitudinal (A) vers l'extérieur du tube de logement (103) ou vers l'intérieur de celui-ci, de préférence la cartouche fusible disposée dans l'auge (202) de façon excentrée par rapport à l'axe longitudinal (A) étant éloignée des plots de contact (121, 131) ou réunie à ceux-ci par le pivotement.

7. Porte-fusible selon l'une des revendications 1 à 6, caractérisé en ce que le support (200) peut tourner sur l'axe longitudinal (A) dans sa position de repos, pour permettre de retirer une cartouche fusible (300) située dans l'auge (202), de préférence seulement amovible.

8. Porte-fusible selon l'une des revendications 1 à 7, caractérisé en ce que sur le côté du tube de logement (103) comprenant l'ouverture (105) pour les plots de contact (121, 131), on a prévu un nez (111) qui s'enclenche dans une rainure (206) du support (200), rainure (206) qui comprend un segment de filetage (207) disposé près d'une extrémité arrière du support (200), un segment annulaire (208) placé près d'une extrémité avant du support (200) et un segment longitudinal (209) reliant le segment de filetage (207) au segment annulaire (208).

9. Porte-fusible selon l'une des revendications 1 à 8, caractérisé en ce qu'à l'extrémité arrière du support (200), on a prévu des crochets (204) compressibles élastiquement dans le sens radial, qui, lors de leur première introduction dans le tube de logement au cours du montage, s'enclenchent dans le tube de logement (103) derrière une butée annulaire (112) et à la suite de la butée (112) agissant en contre-butée, empêchent le retrait complet du support (200) hors du tube de logement (103).
